# EUROPÄISCHE PATENTSCHRIFT

(11) **EP 0 937 853 B1**
(45) Veröffentlichungstag und Bekanntmachung des Hinweises auf die Patenterteilung: **24.06.2009**
(21) Anmeldenummer: 99101079.4
(22) Anmeldetag: 25.01.1999
(51) Int. Cl.: E05F 15/14

(54) **Betätigungseinrichtung für eine Schiebetür, insbesondere für Kraftfahrzeuge**
Actuating device for a sliding door, especially for vehicles
Dispositif de commande pour une porte coulissante, en particulier pour véhicules

(30) Priorität: 18.02.1998 DE 19806762
(43) Veröffentlichungstag der Anmeldung: 25.08.1999
(73) Patentinhaber: Volkswagen Aktiengesellschaft, 38436 Wolfsburg (DE)
(72) Erfinder: Blank, Jörg, 38448 Wolfsburg (DE); Rönitz, Peter, 38518 Gifhorn (DE)
(74) Vertreter: Schneider, Henry

(56) Entgegenhaltungen:
- EP-A- 0 358 874
- DE-A- 3 526 761

## Beschreibung

Die Erfindung betrifft eine Betätigungseinrichtung an einer Kraftfahrzeugwand für eine Schiebetür gemäß dem Oberbegriff des Patentanspruchs 1.

Betätigungseinrichtungen dieses Aufbaues, wie sie aus der EP 0 358 874 B1 bekannt sind, bieten infolge der Tatsache, dass nur die Antriebsmotor-Einheit innenseitig an der Wand gehalten ist, gegenüber Einrichtungen nach der DE 196 07 527 A1, bei der die als Kraftübertragungsglieder dienenden Kabel durch Öffnungen in der Karosseriewand hindurchgefädelt werden müssen, den Vorteil, dass sie nur eine einzige, leicht abzudichtende Öffnung in der Wand erfordern, die zum Durchstecken der Antriebswelle dient.

An dieser Stelle sei eingefügt, dass unter einer Antriebsmotor-Einheit im Rahmen der Erfindung jede Einheit zu verstehen ist, die zumindest einen Antriebsmotor enthält; in der Regel ist diesem aber ein Getriebe und eine Sicherheitskupplung nachgeschaltet. Auch auf eine derartige Kombination soll sich der hier verwendete Begriff "Antriebsmotor-Einheit" beziehen.

Diesen Nachteil, d.h. die Notwendigkeit des Durchfädelns von Seilen durch Öffnungen in der Fahrzeug-Karosserie, zeigt auch die Konstruktion nach der DE 41 13 391, die übrigens eine Seilrolle mit zwei Wickelbereichen verwendet.

Gemeinsam ist dem behandelten Stand der Technik, dass er die Voraussetzungen für eine moderne Montage mit vormontierten Montagemodulen nicht berücksichtigt.

Der Erfindung liegt die Aufgabe zugrunde, eine gattungsgemäße Betätigungseinrichtung zu schaffen, die unter Wahrung der Vorteile des gattungsbildenden Standes der Technik praktisch ohne zusätzlichen Aufwand besonders montagefreundlich ist.

Die erfindungsgemäße Lösung dieser Aufgabe besteht in den kennzeichnenden Merkmalen des Hauptanspruchs, vorteilhafte Ausbildungen der Erfindung beschreiben die weiteren Ansprüche.

Die Erfindung greift also die Tatsache auf, dass - bis auf die Antriebsmotor-Einheit - sämtliche Bestandteile der Betätigungseinrichtung auf der Außenseite der Wand befindlich sind. Nach der Erfindung werden alle diese Bestandteile durch Montage an der Führungsschiene zu einer Vormontage-Baueinheit zusammengefasst, die an der betreffenden Wand beispielsweise angeschraubt wird, wobei eine Wirkverbindung zwischen der Antriebsmotor-Einheit einerseits und einem zu dem Montagemodul gehörenden Antriebsrad durch Steckverbindung unter Verwendung einer ohnehin erforderlichen Antriebswelle hergestellt wird. Damit wahrt die Erfindung den darin zu sehenden grundlegenden Vorteil des gattungsbildenden Standes der Technik, dass die flexiblen Kraftübertragungsglieder, also Seile, Zahnriemen oder dergl., sich nur außerhalb der betreffenden Wand befinden und demgemäß einen Bestandteil des Montagemoduls bilden, also sich Durchtrittslöcher in der Wand, beispielsweise der Karosseriewand eines Kraftfahrzeugs, für die Kraftübertragungsglieder erübrigen. Das bedeutet nicht nur eine Verringerung an Aufwand sowie eine Verringerung der Gefahr des Eindringens von Schmutz oder dergl., sondern auch eine Schonung der Kraftübertragungsglieder, da diese leicht durch Abrieb beschädigt werden können. Im Sinne dieser Verringerung der Beanspruchung der als Kraftübertragungsglieder dienenden Teile oder Drähte liegen auch die Maßnahmen nach den Patentansprüchen 3, 4, 5 und 6. Ihnen liegt nämlich das Bestreben zugrunde, die Zahl der "Biegestellen" der flexiblen Kraftübertragungsglieder möglichst zu verringern, wobei die Tatsache ausgenutzt wird, dass sich - bis auf die Antriebsmotor-Einheit - alle Bestandteile der Einrichtung vor der Wand, also beispielsweise außerhalb des Innenraums eines Kraftfahrzeugs, befinden.

Zwar sind die in diesen Ansprüchen beschriebenen Maßnahmen mit besonderem Vorteil dann einzusetzen, wenn die außerhalb der Wand befindlichen Bestandteile der Einrichtung gemäß der Lehre des Hauptanspruchs zu einem Montagemodul vereint sind. Grundsätzlich ist es aber auch möglich, die Merkmale nach den Ansprüchen 3 bis 6 beispielsweise auch bei der Einrichtung nach der gattungsbildenden EP 0 358 874 B1 einzusetzen. In jedem Falle stellt beispielsweise der am Rollenwagen vorgesehene Kragarm sicher, dass die Angriffsstelle des Kraftübertragungsglieds am Rollenwagen auch dann ihre im Wesentlichen lineare Bewegungsbahn fortsetzt, wenn der Rollenwagen in einen abgebogenen Bereich der Führungsschiene einläuft.

Ein Ausführungsbeispiel der Erfindung wird im Folgenden anhand der Zeichnung erläutert. Es zeigen:
- Figur 1: perspektivisch den Montagemodul,
- Figur 2: perspektivisch den Heckbereich eines Kastenwagens, der mit einer Schiebetür ausgerüstet ist, mit verschiedenen, für die folgenden Figuren geltenden Schnittangaben,
- Figur 3: die Schnittansicht gemäß III-III in Figur 2,
- Figur 4: die Schnittansicht gemäß IV-IV in Figur 2,
- Figur 5: einen im Bereich der D-Säule liegenden Bereich des Montagemoduls,
- Figur 6: die Schnittansicht gemäß VI-VI in Figur 2 und
- Figur 7: die Schnittansicht gemäß VII-VII in Figur 2.

Betrachtet man zunächst Figur 1, so erkennt man bei 1 die Führungsschiene, die ein Profil zum Führen des Rollenwagens 2 hat, der, wie noch anhand Figur 6 erläutert werden wird, gelenkig an der Schiebetür angreift. Die Führungsschiene 1 hat den horizontal und linear verlaufenden Bereich 3 sowie den in Richtung auf die in Figur 1 nicht dargestellte Fahrzeugwand abgebogenen Endbereich 4. Im Übergangsbereich zwischen den beiden Schienenbereichen 3 und 4 ist die Umlenkrolle 5 mit der Spannvorrichtung 6 für das Seil 7 an der Führungsschiene 1 festgelegt, das von der Seiltrommel 8 her durch den Schutzschlauch 9, der bei 10 ebenfalls an der Führungsschiene 1 befestigt ist, über die Umlenkrolle 5 geleitet und in der Figur nach unten bis zu seiner Angriffsstelle an dem Rollenwagen 2 geführt ist. Zur Bildung der Anlenkstelle besitzt der Rollenwagen 2 den bezüglich seiner Bewegung in den abgebogenen Führungsschienenbereich 4 nach hinten weisenden Kragarm 11, der sicherstellt, dass der als weiteres Kraftübertragungsglied dienende Draht 12 stets linear gespannt ist, da der Kragarm 11 durch die beim Eintritt in den abgebogenen Schienenbereich 4 erfolgende Schwenkbewegung des Rollenwagens gleichsam ausgestellt wird.

Auch das Seil 12 kommt von der Kabeltrommel 8, die zweckmäßigerweise zwei in ihrer Achsrichtung aufeinander folgende Wickelbereiche für die beiden Seile 7 und 12 aufweist. Möglich ist aber auch, nur einen Wickelbereich vorzusehen, indem der beim Abwickeln eines der Seile freiwerdende Bereich zum Aufwickeln des anderen Seils ausgenutzt wird. Die Kabel- oder Seiltrommel 8 ist mit der Antriebswelle 13 bestückt, die bei der Montage dieser eben anhand Figur 1 erläuterten Montageeinheit an der Fahrzeugwand eine drehmomentübertragende Steckverbindung mit einer in Figur 1 nicht dargestellten Antriebsmotor-Einheit herstellt. Die Montage dieses Montagemoduls am Fahrzeug erfolgt beispielsweise durch Anschrauben; im Übrigen stehen hierfür dem Fachmann viele Möglichkeiten zur Verfügung, so dass sich eine ins Einzelne gehende Beschreibung erübrigt.

Figur 2 zeigt nun den Heckbereich einer Kraftfahrzeug-Karosserie 20, die bei 21 eine Vertiefung zur Anbringung einer Montageeinheit nach Figur 1 aufweist, die schließlich durch eine Abdeckung 21a abgedeckt wird. Von dem dargestellten Karosseriebereich sind lediglich die C-Säule 22 und die D-Säule 23 mit Bezugszeichen versehen, da diese Säulen in weiteren Figuren auftauchen.

In den weiteren Figuren sind, soweit möglich, die bereits anhand der Figuren 1 und 2 erläuterten Bezugszeichen verwendet.

Betrachtet man nun Figur 3, so erkennt man bei 8 wiederum die Seiltrommel mit der Antriebswelle 13, die unter Verwendung der Gleitbuchse 30 durch eine Öffnung in den Innen- und Außenblechen 31 bzw. 32 der Karosserie hindurchgeführt ist. Aus dieser Figur ist auch ersichtlich, dass der bereits in Figur 2 bei 21 auftauchende etwas eingezogene Bereich zur Aufnahme des Montagemoduls gemäß der Erfindung nach Einbau des Moduls mittels einer Abdeckung 21a abgedeckt werden kann.

Betrachtet man wiederum Figur 3, so ist dort bei 34 eine Antriebsmotor-Einheit angedeutet, die also, wie bereits eingangs erläutert, außer einem Elektromotor einschließlich seiner Steuerung in der Regel auch eine Kupplung und ein Untersetzungsgetriebe enthalten wird. Diese Antriebsmotor-Einheit 34 wird innenseitig an der Karosserie befestigt, und beim Einführen der Antriebswelle 13 in eine entsprechende Ausnehmung der Ausgangswelle der Antriebsmotor-Einheit 34 ergibt sich infolge geeigneter Querschnittsprofile eine drehmomentübertragende Verbindung zwischen der Antriebsmotor-Einheit 34 einerseits und der Seiltrommel 8 andererseits. Dieses Zusammensetzen zur Bildung einer Steckverbindung ist in Figur 3 durch den Pfeil 35 symbolisiert.

In Figur 4 ist neben der D-Säule 23 auch eine Heckklappe 36 des Fahrzeugs gezeichnet.

Figur 5 zeigt nun eine Ansicht der erfindungsgemäßen Montageeinheit gleichsam in Richtung auf die D-Säule. In Abweichung von Figur 1 ist hier angenommen, dass der Rollenwagen 2 aus seiner in Figur 1 dargestellten Lage, in der die nicht dargestellte Schiebetür geschlossen ist, bezüglich Figur 1 nach rechts in diejenige Lage verfahren ist, in der die Schiebetür voll geöffnet ist. Dieser Öffnungsbewegung ist das Seil 12 zugeordnet, das zum Öffnen der Schiebetür von der Kabeltrommel 8 durch Rotation derselben in Figur 5 entgegen dem Uhrzeigersinn aufgewickelt worden ist. Zum Schließen der Tür dient dagegen das Seil 7, das während der beschriebenen Öffnungsbewegung der Tür abgewickelt wurde, dagegen beim Schließen der Tür durch Rotation der Seiltrommel 8 im Uhrzeigersinn aufgewickelt wird, wobei eine Zugwirkung auf das Kabel 7 über die Umlenkrolle 5 erzeugt wird.

In Figur 6 ist wiederum angenommen, dass sich der Rollenwagen 2 in derselben Position befindet wie in Figur 1. Hier ist bei 37 die Anlenkung des Rollenwagens 2 an die Schiebetür gezeichnet. Man erkennt deutlich, dass der Kragarm 11, der also den Angriffspunkt 38 für die beiden Seile oder Drähte 7 und 12 bildet, eine Fortsetzung der im Wesentlichen geradlinigen, parallel zur Führungsschiene 1 verlaufenden Bewegungsbahn der beiden Seile 7 und 12 sicherstellt. Er wird nämlich beim Einfahren des Rollenwagens 2 in Figur 6 nach links in den abgebogenen Bereich 4 der Führungsschiene 1 gleichsam etwas ausgefahren, so dass die Angriffsstelle 38 die Bewegung des Rollenwagens 2 im Schienenbereich 4 in Richtung auf die Karosseriewand gleichsam nicht mitmacht.

Die Umlenkrolle 5 ist in Figur 6 nur durch ihre Drehachse 5' dargestellt.

Im rechten Teil der Figur 6 ist durch unterbrochene Linien eine andere Lage des Rollenwagens bei 2' und seines Kragarms bei 11' dargestellt. Die Position 38' der Angriffsstelle der beiden Seile 7 und 12 liegt auf einer zum Schienenbereich 3 parallelen Linie.

Aus Figur 7 ist ersichtlich, dass die Umlenkrolle 5 in ihrer Ebene senkrecht stehend durch die Halterung 39 an der Führungsschiene 1 befestigt ist. Entsprechendes gilt verständlicherweise für die Seiltrommel 8. Die senkrechte Ausrichtung der Umlenkrolle 5 mit ihrer Ebene parallel zum allgemeinen Verlauf der Karosseriewand hat, wie auch Figur 1 zeigt, zur Folge, dass das Seil 7 nur in einer Ebene gebogen werden muss. Dadurch werden Verformungen des Seils während des Betriebs der Schiebetür auf das unbedingt erforderliche Maß reduziert, woraus eine Schonung des Seils und demgemäß eine hohe Lebensdauer resultieren.

Zweckmäßigerweise werden die Seile 7 und 12 schonend geführt. So war bereits anhand Figur 1 auf die schlauchförmige Aufnahme 9 für das Seil 7 hingewiesen; eine entsprechende Führung findet sich bei 40 unterhalb der Umlenkrolle 5. Eine andere, im Querschnitt wannenähnliche Führungsaufnahme für das Seil 7 ist bei 41 in Figur 7 angedeutet.

Wie auch diese Beschreibung eines Ausführungsbeispiels der Erfindung zeigt, ist mit ihr eine Konstruktion für eine gattungsgemäße Betätigungseinrichtung geschaffen, die einerseits besonders montagefreundlich, andererseits aber auch im Hinblick auf eine hohe Lebensdauer konzipiert ist.

## Patentansprüche

1. Betätigungseinrichtung an einer Kraftfahrzeugwand für eine Schiebetür, die in ihrer Schließlage eine Türöffnung in der Wand verschließt und in ihrer Öffnungslage vor einem Bereich der Wand steht, mit einer sich an dem Wandbereich in Richtung der Türschiebebewegungen erstreckenden Führungsschiene (1) für die Tür, einem auf der Führungsschiene (1) laufenden Rollenwagen (2) zur Führung der Tür längs der Führungsschiene (1), an dem zumindest ein über ein Antriebsrad (8) geführtes, mittels zumindest einer Umlenkrolle (5) und zumindest einer Spannvorrichtung (6) gespanntes flexibles Kraftübertragungsglied (7, 12) angreift, und mit einer Antriebsmotor-Einheit (34), die allein hinter der Wand angeordnet ist und über eine die Wand durchsetzende Antriebswelle (13) mit dem Antriebsrad (8) in Antriebsverbindung steht, **dadurch gekennzeichnet, dass** alle vor der Wand befindlichen Teile, das Antriebsrad (8), die Umlenkrolle (5), die Spannvorrichtung (6) und das flexibles Kraftübertragungsglied (7, 12) mit der Führungsschiene (1) zu einem an der Wand montierbaren und dabei über die Antriebswelle (13), mit der das Antriebsrad (8) bestückt ist, mit der Antriebsmotor-Einheit (34) steckverbindbaren Montagemodul zusammengefasst sind.

2. Betätigungseinrichtung nach Anspruch 1, **dadurch gekennzeichnet, dass** das Kraftübertragungsglied durch zumindest ein Seil (7, 12) und das Antriebsrad durch eine Seiltrommel (8) mit einer der Anzahl der Seile (7, 12) entsprechenden Anzahl von Wickelbereichen gebildet ist.

3. Betätigungseinrichtung nach Anspruch 1 oder 2, **dadurch gekennzeichnet, dass** zum Führen der Tür in die Türöffnung hinein ein türöffnungsnaher Endbereich (4) der Führungsschiene (1) in Wandrichtung abgebogen und am Übergang zu diesem abgebogenen Endbereich (4) die Umlenkrolle (5) befestigt ist, und dass der Rollenwagen (2) derart ausgelegt ist, dass die Angriffsstelle (38) des Kraftübertragungsglieds (7, 12) während der gesamten Bewegung des Rollenwagens (2) längs der Führungsschiene (1) einschließlich ihres abgebogenen Endbereichs (4) eine zum Hauptbereich (3) der Führungsschiene (1) im Wesentlichen parallele lineare Bewegungsbahn beschreibt.

4. Betätigungseinrichtung nach Anspruch 3, **dadurch gekennzeichnet, dass** das Kraftübertragungsglied (7, 12) an einem am Rollenwagen (2) vorstehenden Kragarm (11) angreift.

5. Betätigungseinrichtung nach Anspruch 4, **dadurch gekennzeichnet, dass** der Kragarm (11) an einem bezüglich der Bewegung des Rollenwagens (2) in den abgebogenen Endbereich (4) der Führungsschiene (1) hinteren Endbereich des Rollenwagens (2) vorgesehen und längenmäßig derart dimensioniert ist, dass er Querkomponenten der Bewegung des Rollenwagens (2), bedingt durch den abgebogenen Endbereich (4) der Führungsschiene (1), zumindest weitgehend kompensiert.

6. Betätigungseinrichtung nach einem der Ansprüche 3 bis 5, **dadurch gekennzeichnet, dass** die Drehachse (5') der Umlenkrolle (5) senkrecht zu der Wand verläuft.

7. Betätigungseinrichtung nach einem der Ansprüche 1 bis 6, **dadurch gekennzeichnet, dass** die Angriffsstelle (38) am Rollenwagen (2) zwei Seilen (7, 12) als Kraftübertragungsgliedem gemeinsam ist, deren dem Rollenwagen (2) abgekehrte Enden an der Seiltrommel (8) unter Wahrung entgegengesetzter Wickelsinne festgelegt sind.

## Claims

1. Actuating device on a motor vehicle wall for a sliding door which, in its closed position, closes a door opening in the wall and, in its open position, is located in front of a region of the wall, with a guide rail (1) for the door, said guide rail extending on the wall region in the direction of the door-sliding movements, a roller carriage (2) which runs on the guide rail (1), which is intended for guiding the door along the guide rail (1) and on which at least one flexible force transmission element (7, 12) acts, said force transmission element being guided via a drive wheel (8) and being tensioned by means of at least one deflecting pulley (5) and at least one tensioning device (6), and with a driving motor unit (34) which is arranged on its own behind the wall and is connected in terms of drive to the drive wheel (8) via a drive shaft (13) passing through the wall, **characterized in that** all of the parts located in front of the wall, the drive wheel (8), the deflecting roller (5), the tensioning device (6) and the flexible force transmission element (7, 12), together with the guide rail (1) are assembled to form an assembly module which can be fitted on the wall and, in the process, be connected by plugging in to the driving motor unit (34) via the drive shaft (13) with which the drive wheel (8) is equipped.

2. Actuating device according to Claim 1, **characterized in that** the force transmission element is formed by at least one cable (7, 12) and the drive wheel is formed by a cable drum (8) with a number of winding regions corresponding to the number of cables (7, 12).

3. Actuating device according to Claim 1 or 2, **characterized in that**, in order to guide the door into the door opening, an end region (4) of the guide rail (1), which end region is in the vicinity of the door opening, is bent over in the direction of the wall and the deflecting pulley (5) is fastened to the transition to said bent-over end region (4), and **in that** the roller carriage (2) is designed in such a manner that, during the entire movement of the roller carriage (2) along the guide rail (1), including the bent-over end region (4) thereof, the engagement point (38) of the force transmission element (7, 12) describes a linear path of movement which is substantially parallel to the main region (3) of the guide rail (1).

4. Actuating device according to Claim 3, **characterized in that** the force transmission element (7, 12) acts on a cantilever (11) which projects on the roller carriage (2).

5. Actuating device according to Claim 4, **characterized in that** the cantilever (11) is provided on an end region of the roller carriage (2) that is at the rear with respect to the movement of the roller carriage (2) into the bent-over end region (4) of the guide rail (1), and is dimensioned in terms of length in such a manner that it at least substantially compensates for transverse components of the movement of the roller carriage (2) caused by the bent-over end region (4) of the guide rail (1).

6. Actuating device according to one of Claims 3 to 5, **characterized in that** the axis of rotation (5') of the deflecting pulley (5) runs perpendicularly to the wall.

7. Actuating device according to one of Claims 1 to 6, **characterized in that** the engagement point (38) on the roller carriage (2) is common to two cables (7, 12) as force transmission elements, with those ends of the cables which are remote from the roller carriage (2) being attached to the cable drum (8) with opposite winding directions being maintained.

## Revendications

1. Dispositif de commande situé au niveau d'un panneau de véhicule automobile pour une porte coulissante, ledit dispositif fermant dans sa position de fermeture une ouverture de porte pratiquée dans le panneau et se trouvant dans sa position d'ouverture devant une zone du panneau, doté d'un rail de guidage (1) prévu pour la porte s'étendant au niveau de la zone de panneau en direction des mouvements de poussée de la porte, d'un chariot roulant (2) roulant sur le rail de guidage (1) pour guider la porte le long du rail de guidage (1), sur lequel s'engrène au moins un élément de transmission de force (7, 12) flexible guidé au moyen d'une roue d'entraînement (8), tendu à l'aide d'au moins une poulie de déviation (5) et d'au moins un dispositif tendeur (6), et doté d'au moins une unité de moteur d'entraînement (34) disposée seule derrière le panneau et placée en relation d'entraînement avec la roue d'entraînement (8) par l'intermédiaire d'un arbre d'entraînement (13) traversant le panneau, **caractérisé en ce que** toutes les parties se trouvant avant le panneau, la roue d'entraînement (8), la poulie de déviation (5), le dispositif tendeur (6) et l'élément de transmission de force (7, 12) flexible sont groupés avec le rail de guidage (1) en un module de montage montable sur le panneau et enfichable avec l'unité de moteur d'entraînement (34) et ainsi via l'arbre d'entraînement (13) dont est équipée la roue d'entraînement (8).

2. Dispositif de commande selon la revendication 1, **caractérisé en ce que** l'élément de transmission de force est formé par au moins un câble (7, 12) et que la roue d'entraînement est formée par un tambour de câble (8) comprenant un nombre de zones d'enroulement correspondant au nombre de câbles (7, 12).

3. Dispositif de commande selon la revendication 1 ou 2, **caractérisé en ce que** pour guider la porte dans l'ouverture de porte, une zone d'extrémité (4), proche de l'ouverture de porte, du rail de guidage (1) est incurvée en direction du panneau et que la poulie de déviation (5) est fixée au niveau de la transition de cette zone d'extrémité (4) incurvée, et que le chariot roulant (2) est configuré de telle sorte que la zone d'engrenage (38) de l'élément de transmission de forces (7, 12) décrit, pendant tout le déplacement du chariot roulant (2) le long du rail de guidage (1), y compris dans sa zone d'extrémité (4) incurvée, un mouvement en orbite linéaire pour l'essentiel parallèle à la zone principale (3) du rail de guidage (1).

4. Dispositif de commande selon la revendication 3, **caractérisé en ce que** l'élément de transmission de force (7, 12) s'engrène au niveau d'un bras en porte-à-faux (11) saillant au niveau du chariot roulant (2).

5. Dispositif de commande selon la revendication 4, **caractérisé en ce que** le bras en porte-à-faux (11) est prévu au niveau d'une zone d'extrémité arrière du chariot roulant (2) par rapport au mouvement du chariot roulant (2) dans la zone d'extrêmité (4) incurvée du rail de guidage (1) et est dimensionné de telle sorte dans le sens de la longueur qu'il compense au moins en grande mesure les composantes transversales du mouvement du chariot roulant (2), définies par la zone d'extrémité (4) incurvée du rail de guidage (1).

6. Dispositif de commande selon l'une quelconque des revendications 3 à 5, **caractérisé en ce que** l'axe de rotation (5') de la poulie de déviation (5) s'étend perpendiculairement au panneau.

7. Dispositif de commande selon l'une quelconque des revendications 1 à 6, **caractérisé en ce que** la zone d'engrenage (38) est commune, au niveau du chariot roulant (2), à deux câbles (7, 12) servant d'élément de transmission de force, dont les extrémités opposées au chariot roulant (2) sont définies au niveau du tambour de câble (8) inférieur sous réserve de sens d'enroulement opposés.
